# FASCICULE DE BREVET EUROPEEN

(11) **EP 1 388 724 B1**
(45) Date de publication et mention de la délivrance du brevet: **05.03.2008**
(21) Numéro de dépôt: 03291650.4
(22) Date de dépôt: 03.07.2003
(51) Int. Cl.: F41H 11/12

(54) **Système de déminage pour mines terrestres**
Landminenräumsystem
Land mine clearing system

(30) Priorité: 07.08.2002 FR 0210068
(43) Date de publication de la demande: 11.02.2004
(73) Titulaire: CONSTRUCTIONS INDUSTRIELLES DE LA MEDITERRANEE- CNIM, F-75008 Paris (FR)
(72) Inventeur: Jennequin, Gérard, 83140 Six Fours Les Plages (FR)
(74) Mandataire: Peaucelle, Chantal

(56) Documents cités:
- EP-A- 1 004 845
- EP-A- 1 351 031
- WO-A-00/19245
- DE-A- 4 417 262
- US-A- 5 452 639
- RAYTHEON COMPANY, NAVAL & MARITIME INTEGRATED SYSTEMS: "A study on the use of unmanned surface vehicles for integrated mine countermeasures in littoral amphibious warfare" 7 août 2000 (2000-08-07),

## Description

La présente invention concerne un système de déminage destiné aux mines terrestres.

Le document DE 4417262 décrit le préambule de la revendication 1.

Les problèmes techniques que l'invention se propose de résoudre sont notamment les suivants :
- assurer un déminage fiable s'adaptant au profil et aux particularités de la chaussée à déminer ;
- permettre une programmation de la mission ;
- couvrir toute la surface de la chaussée à déminer ;
- éviter toute exposition du personnel ;
- s'appliquer à tout type de mines, y compris les mines à pression et ;
- ne nécessiter qu'une intendance d'accompagnement réduite.

Ces problèmes techniques sont résolus par un système qui met en oeuvre une pluralité de véhicules démineurs, consommables, asservis en trajectoire sur un véhicule pilote d'ouverture et disposés à distance de sécurité les uns par rapport aux autres, ces véhicules démineurs et le véhicule pilote étant télécommandés et précédant le convoi à protéger.

Selon l'invention, ce système de déminage peut être utilisé pour assurer aussi le traitement des mines à pression, le leurrage de ces dernières étant assuré par chargement des roues des véhicules démineurs.

D'autres caractéristiques et avantages de la présente invention ressortiront de la description faite ci-après, en référence aux dessins annexés qui en illustrent un exemple de réalisation non limitatif, sur lesquels :
- la figure 1 est une vue schématique en plan illustrant la mise en oeuvre du système objet de l'invention et
- la figure 2 est une vue similaire à la figure 1 illustrant le mode de traitement, selon l'invention de mines à pression.

En se référant à la figure 1, on y a schématisé en 1 le véhicule de tête du convoi à protéger se déplaçant sur une chaussée 2 selon la flèche F. Ce véhicule est habité et constituera généralement le poste de commande et de contrôle des véhicules démineurs.

Comme mentionné ci-dessus, le système objet de l'invention comprend un véhicule pilote 3 précédant une pluralité de véhicules démineurs tels que 4, qui sont asservis en trajectoire sur le véhicule pilote et disposés à distance de sécurité les uns par rapport aux autres.

Le véhicule pilote 3 et les véhicules démineurs 4 sont sans pilote, la télécommande du véhicule pilote 3 s'effectuant à partir du premier véhicule habité 1 du convoi qui embarque le poste de contrôle et de commande, un opérateur monté sur le véhicule 1 réalisant les fonctions de préparation de mission et de téléopération supervisée du véhicule pilote 3.

Les véhicules démineurs, du type consommable, peuvent être des véhicules légers économiques disponibles dans le commerce, par exemple des véhicules du type triporteur comportant une plate-forme de chargement sur laquelle peut prendre place la charge utile nécessaire au leurrage des allumeurs de mines à détruire, ce chargement pouvant être réalisé par des matériaux recueillis le long de l'itinéraire.

Compte tenu du fait que le leurrage des mines à pression nécessite une couverture complète de la surface à assurer par les roues ou les chenilles des différents véhicules du convoi à protéger, il est nécessaire d'assurer un déplacement coordonné des véhicules démineurs et un positionnement relatif très précis des véhicules les uns par rapport aux autres de façon à garantir une couverture de toute la surface.

Sur la figure 2, on a donné un exemple de disposition d'un convoi de quatre véhicules démineurs 4, du type à trois roues, assurant une couverture simple. Dans ce mode de mise en oeuvre de l'invention, on réalise un positionnement latéral relatif automatisé des véhicules démineurs 4 par rapport à la trace du véhicule pilote 3 (figure 1) pour couvrir toute la surface de la chaussée 2.

On peut bien entendu envisager des solutions plus complexes pour assurer une couverture redondante, notamment :
- pour déclencher des mines à activation multiple (déclenchement sur la deuxième ou la troisième sollicitation) ;
- pour déclencher des mines plus techniques grâce à des leurres spécialisés, embarqués sur les véhicules démineurs.

L'opérateur au poste de commande-contrôle embarqué sur le premier véhicule du convoi reçoit une information vidéo de l'environnement perçu par le véhicule pilote 3 et il contrôle le suivi automatique qui consiste à asservir la trajectoire de chaque véhicule démineur sur celle du véhicule qui le précède, en spécifiant un écart latéral, fonction de la disposition souhaitée pour assurer la couverture.

L'opérateur assure la préparation de la mission à partir de la cartographie de la région d'opération et de l'itinéraire à effectuer.

Il choisit la disposition du convoi des véhicules démineurs en fonction de leurs caractéristiques, de la largeur de la zone à traiter, du type de mines à éliminer etc... ainsi que les moyens de leurrage de ces dernières.

Enfin, il supervise l'exécution de la mission en télécommandant le véhicule pilote 3, en tête du convoi, en suivant sur la carte l'avancement du convoi et en supervisant le tracé de la surface couverte.

## Revendications

1. - Système de déminage pour mines terrestres, **caractérisé en ce qu**' il met en oeuvre une pluralité de véhicules démineurs (4) consommables, asservis en trajectoire sur un véhicule pilote d'ouverture (3) et disposés à distance de sécurité les uns par rapport aux autres, ces véhicules démineurs et le véhicule pilote étant télécommandés et précédant un convoi à protéger.

2. - Système selon la revendication 1, **caractérisé en ce que** les véhicules démineurs sont du type triporteur à plate-forme de chargement sur laquelle est placée la charge utile nécessaire au leurrage des allumeurs des mines considérées.

3. - Système selon l'une quelconque des revendications précédentes, **caractérisé en ce que** l'on assure un déplacement coordonné des véhicules démineurs (4) et un positionnement relatif précis de ces véhicules les uns par rapport aux autres afin de garantir une couverture de toute la surface à déminer, la trajectoire de chaque véhicule démineur étant asservie sur celle qui le précède.

4. - Système selon l'une quelconque des revendications précédentes, **caractérisé en ce que** le premier véhicule (1) habité du convoi à protéger embarque le poste de commande et de contrôle à partir duquel un opérateur assure la fonction de la préparation de mission et de téléopération supervisée du véhicule pilote (3).

## Claims

1. Mine clearing system for land mines, **characterised in that** it uses a plurality of consumable mine clearing vehicles (4), with their paths slaved to an opening control vehicle (3) and disposed at a safety distance from one another, these mine clearing vehicles and the control vehicle being remote controlled and preceding a convey to be protected.

2. System according to claim 1, **characterised in that** the mine clearing vehicles are of the three-wheel type with a loading platform on which there is placed the payload necessary for the deception of the igniters of the mines in question.

3. System according to any one of the preceding claims, **characterised in that** a coordinated movement of the mine clearing vehicles (4) and a precise relative positioning of these vehicles with respect to one another are provided in order to guarantee coverage of the entire surface from which the mines are to be cleared, the path of each mine clearing vehicle being slaved to the preceding one.

4. System according to any one of the preceding claims, **characterised in that** the first inhabited vehicle (1) of the convey to be protected contains the command and control station from which an operator fulfils the function of mission preparation and supervised remote operation of the control vehicle (3).

## Patentansprüche

1. Landminenräumsystem, **dadurch gekennzeichnet, dass** es mehrere verbrauchbare Minenräumfahrzeuge (4) in Betrieb setzt, die derart gesteuert sind, dass sie dem Fahrweg eines vorausfahrenden Pilotfahrzeugs (3) folgen und die in gegenseitigem Sicherheitsabstand angeordnet sind, wobei die Minenräumfahrzeuge und das Pilotfahrzeug ferngesteuert sind und einem zu schützenden Konvoi vorausfahren.

2. System nach Anspruch 1, **dadurch gekennzeichnet, dass** die Minenräumfahrzeuge vom Dreirad-Typ mit einer Ladeplattform sind, auf der die erforderliche Nutzladung für das Erfassen des Zünder der betreffenden Minen platziert ist.

3. System nach einem der vorhergehenden Ansprüche, **dadurch gekennzeichnet, dass** eine koordinierte Bewegung der Minenräumfahrzeuge (4) und eine exakte Relativpositionierung dieser Fahrzeuge zueinander gewährleistet wird, um eine Abdeckung der gesamten zu entminenden Fläche zu garantieren, wobei der Fahrweg jedes Minenräumfahrzeugs in Abhängigkeit von dem Fahrweg des ihm vorausfahrenden Minenräumfahrzeugs gesteuert wird.

4. System nach einem der vorhergehenden Ansprüche, **dadurch gekennzeichnet, dass** das erste bemannte Fahrzeug (1) des zu schützenden Konvois den Befehls- und Leitstand enthält, von dem aus eine Bedienungsperson die Funktion der Vorbereitung der Mission und der überwachten Fernsteuerung des Pilotfahrzeugs (3) gewährleistet.
